# EUROPÄISCHE PATENTSCHRIFT

(11) **EP 2 063 993 B1**
(45) Veröffentlichungstag und Bekanntmachung des Hinweises auf die Patenterteilung: **31.03.2010**
(21) Anmeldenummer: 07803188.7
(22) Anmeldetag: 04.09.2007
(51) Int. Cl.: B02C 17/14

(54) **SCHWINGMÜHLE MIT GLEITFÜHRUNG**
VIBRATION MILL HAVING SLIDING GUIDE
BROYEUR OSCILLANT AVEC RAIL DE GUIDAGE

(30) Priorität: 08.09.2006 DE 102006042824; 11.04.2007 DE 102007017131
(43) Veröffentlichungstag der Anmeldung: 03.06.2009
(73) Patentinhaber: FLSmidth Wuppertal GmbH, 42389 Wuppertal (DE)
(72) Erfinder: HAAS, Ernst, 42115 Wuppertal (DE); ELIES, Lilli, 42853 Remscheid (DE)
(74) Vertreter: Brötz, Helmut
(86) Internationale Anmeldenummer: PCT/EP2007/059208
(87) Internationale Veröffentlichungsnummer: WO 2008/028897

(56) Entgegenhaltungen:
- CH-A- 509 102
- DE-A1- 2 218 318
- US-A- 2 168 093

## Beschreibung

Die Erfindung betrifft eine Schwingmühle, vorzugsweise eine Scheibenschwingmühle, aufweisend eine Mahleinheit und einen Schwingantrieb, mittels dem die Mahleinheit zu Schwingungen anregbar ist.

Eine Schwingmühle dieser Art ist im Stand der Technik aus CH509102 oder DE 38 34 456 C2 bekannt. Bei derartigen bekannten Schwingmühlen kann es durch die Art der Aufhängung bzw. Aufstellung auf einer festen Standfläche nicht nur zu einer an sich erwünschten Schwingung des Mahlgefäßes in einer zu dessen Mahlboden parallelen Schwingebene kommen, sondern auch zu dazu senkrechten Schwingungen und Kippbewegungen. Bei sog. Scheibenschwingmühlen, in dessen von einer seitlichen Mahlwand, einem unteren Mahlboden und einem oberen Mahldeckel begrenzten Mahlraum in der Regel ein Mahlstein und / oder ein diesen noch umfangender Mahlring mit jeweils seitlichem Bewegungsspiel bzw. Schwingungsspiel zur Zerkleinerung von Mahlgut aufgenommen sind, können sich aufgrund des zur Schwingbewegung der Mahlelemente auch benötigten geringen vertikalen Bewegungsspiels jedoch durch den Schwingungsantrieb bewirkte Vertikalschwingungen und Kippbewegungen der Mahleinheit nachteilig auswirken.

Davon ausgehend liegt der Erfindung die Aufgabe zugrunde, eine Schwingmühle der eingangs genannten Art vorteilhaft weiterzubilden, so dass insbesondere Vertikalschwingungen und Kippbewegungen der Mahleinheit und damit verbundene Nachteile möglichst weitgehend vermieden werden.

Die Aufgabe ist nach der Erfindung durch die Merkmale gelöst des Anspruchs 1.

So lässt sich sicherstellen, dass die Mahleinheit lediglich zu der Schwingebene ebenenparallele Bewegungen, d.h. Verschiebebewegungen und insbesondere Drehbewegungen praktisch ohne Bewegungsanteil senkrecht zu der Schwingebene ausführt. Bei der Halteeinrichtung kann es sich um eine rahmenartige Einrichtung bzw. um einen Halterahmen handeln, der eine hohe Steifigkeit aufweist und an welchem sowohl der Schwingantrieb als auch zumindest ein Führungsgegenelement der Gleitführung angebracht sein können. Die Schwingebene stellt im Sinne der Erfindung eine praktisch raumfeste Bezugsebene dar, innerhalb der bzw. parallel zu der allein Bewegungen der Mahleinheit zufolge der Schwingungsanregung möglich sind. Diese Beweglichkeit schließt also Verschiebungen und Drehungen ein, in denen keine nennenswerte Bewegungskomponente senkrecht zu der besagten Schwingebene enthalten ist. Die Gleitführung ist insofern daran angepasst, dass die Mahleinheit keine Dreh- bzw. Kippbewegungen um zu der Schwingebene parallele Rotationsachsen und keine zu der Schwingebene lotrechten Bewegungen ausführen kann. Der Begriff der Gleitführung schließt jegliche Arten von entsprechend ebenenparallelen Führungen ein. In Betracht kommen insbesondere aus unmittelbar aneinander entlanggleitenden Flächen zweier oder mehrerer Führungs- bzw. Gleitelemente gebildete Gleitführungen, die bei geeigneter Beschichtung (bspw. mit Kunststoff, wie bspw. PTFE) entweder trocken oder unter Gebrauch eines Schmiermittels gleiten können. Neben solchen unmittelbaren Gleitführungen kommen auch solche in Betracht, bei denen zwischen den zueinander geführten Elementen gesonderte Gleit- bzw. Wälzkörper eingesetzt sind.

Alternativ oder kombinativ besteht die Möglichkeit, dass die Mahleinheit ebenenparallel beweglich zu einer von einer Exzenterdrehung des Schwingantriebs bestimmten Exzenterantriebsebene gehalten ist. Als zweckmäßig wird angesehen, dass der Schwingantrieb an der Halteeinrichtung geeignet zur Übertragung von parallel zur Schwingebene wirkenden Kräften auf die Halteeinrichtung befestigt, vorzugsweise daran angeflanscht, ist. Eine mögliche Ausgestaltung kann darin bestehen, dass die Gleitführung zumindest ein seitlich über die Gehäusegrundkontur der Mahleinheit überstehendes, mit der Mahleinheit fest verbundenes Führungselement und zumindest ein mit der Halteeinrichtung fest verbundenes, das Führungselement bezüglich einer Projektion auf die Schwingebene überlappendes, zu dem Führungselement paralleles Führungsgegenelement aufweist. In diesem Zusammenhang ist auch bevorzugt, dass die Mahlwand von einem Gehäuseteil, vorzugsweise von einem Gehäusering, der Mahleinheit umfangen ist, dass das Gehäuseteil fest mit einem oberen plattenartigen Führungselement und mit einem dazu parallel beabstandeten unteren plattenartigen Führungselement verbunden ist, wobei die plattenartigen Führungselemente das Führungsgegenelement unter Ausbildung der Gleitführung umgreifen. Dies stellt einen stabilen und zugleich funktionssicheren Aufbau dar. An dem oberen Führungselement kann unterseitig eine erste Führungsfläche und an dem unteren Führungselement oberseitig eine dazu parallele zweite Führungsfläche vorgesehen sein, wobei den Führungsflächen an dem Führungsgegenelement jeweils parallele Führungsgegenflächen zugeordnet sind. Zur Erzielung einer praktisch spielfreien Gleitführung kann dabei der lotrechte Abstand zwischen den ersten und zweiten Führungsflächen in etwa dem lotrechten Abstand zwischen den zugeordneten ersten und zweiten Führungsgegenflächen entsprechen. Für die Führung günstige Verhältnisse werden erreicht, wenn die Gleitführung an der Mahleinheit zumindest in etwa auf Höhe des Schwerpunkts der Mahleinheit und / oder etwa auf Höhe des Schwerpunkts der Mahlwand und / oder eines Mahlringes und / oder eines Mahlsteines, angreift. Eine bevorzugte Ausführung wird darin gesehen, dass die obere Führungsfläche auf Höhe oder oberhalb des Mahlraumes und dass die untere Führungsfläche auf Höhe oder unterhalb des Mahlraumes angeordnet ist. Eine besonders betriebssichere Ausbildung ist dadurch möglich, dass das Führungsgegenelement einen Gehäusebereich der Mahleinheit, vorzugsweise deren Gehäusering, bezüglich der Führungsebene unter Belassung eines für den Schwingantrieb ausreichenden seitlichen Zwischenraumes, vorzugsweise entlang des gesamten Umfanges, umgibt. In diesem Zusammenhang ist weiter bevorzugt, dass der Gehäusering, welcher eine zylindrische Außenwand aufweisen kann, mit seitlichem Bewegungsspiel in einer vorzugsweise runden bzw. ebenfalls zylindrischen Mittenöffnung des Führungsgegenelementes angeordnet ist und die plattenartigen Führungselemente in jeder möglichen Schwingposition der Mahleinheit über den Rand der Mittenöffnung überstehen. Bezüglich des Schwingantriebes besteht die Möglichkeit, dass dieser einen an der Halteeinrichtung befestigten Antriebsmotor aufweist, der einen Exzenter in einer Exzenterantriebsebene drehend antreibt, und dass der Exzenter an der Mahleinheit zur Schwingungsanregung angreift. Speziell kann der Exzenter einen Exzenterzapfen aufweisen, der in ein an der Mahleinheit, vorzugsweise unterseitig, aufgenommenes Drehlager, wie bspw. ein Kugellager, eingreift. Um besonders bei längerem Betrieb einen durch die Reibungswärme erzeugten Temperaturanstieg zu vermeiden, kann die Mahleinheit eine auf die Mahlwand einwirkende Kühleinrichtung umfassen, welche vorzugsweise zumindest einen an die Mahlwand außenseitig unmittelbar angrenzenden Kühlkanal aufweist. Um nach dem Mahlvorgang das zerkleinerte Mahlgut aus dem Mahlraum entfernen zu können, kann ein Austragskanal vorhanden sein, der den Mahlboden entlang dessen Umfanges, dabei im Querschnitt nach radial außen und nach unten versetzt anschließend, umgibt. Während des Mahlbetriebs kann der Mahlboden mit seinem Rand unmittelbar an die seitliche Mahlwand angrenzen, andererseits zur Ableitung des zerkleinerten Mahlguts in den Austragskanal in eine von der Mahlwand abgerückte Position verlagert werden, so dass ein Durchlass von dem Mahlraum zu dem Austragskanal entsteht. Bevorzugt ist, dass der Mahlboden in der Mahleinheit mittels einer zweiseitig wirksamen Hubeinrichtung, vorzugsweise mittels einer zweiseitig wirksamen pneumatischen oder hydraulischen Zylinder-Kolben-Einheit, senkrecht bezüglich der Bewegungs- bzw. Schwingebene der Mahleinheit lageverstellbar ist. Gemäß einem weiteren Aspekt kann das Drehlager oberseitig mit einer Grundplatte der Mahleinheit verbunden sein, welche eine Basis für das zweiseitig wirksame Hubelement bildet. Zur Erzielung einer kippfreien Verstellbewegung kann der Kolben dabei zu dem Gehäuse der Mahleinheit und zu dem Mahlboden jeweils biegesteif abgestützt sein. Um im Hinblick auf die exzentrische Schwingungsanregung der Mahleinheit einen Massenausgleich zu erreichen, kann ein von dem Antriebsmotor angetriebenes exzentrisches Gegengewicht vorhanden sein, welches vorzugsweise zur Anpassung an unterschiedliche Betriebsbedingungen verstellbar ist.

Die Erfindung wird nachfolgend mit Bezug auf die beigefügten Figuren, in denen ein bevorzugtes Ausführungsbeispiel dargestellt ist, weiter beschrieben. Darin zeigt:
- Fig.1: eine Schnittansicht durch eine erfindungsgemäße Schwingmühle gemäß einer bevorzugten Ausführungsform,
- Fig. 2: eine Ausschnittsvergrößerung des Ausschnittes II in Fig. 1,
- Fig. 3: eine Seitenansicht in Blickrichtung III gemäß Fig. 1 und
- Fig. 4: den Teilschnitt IV gemäß Fig. 3.

Fig. 1 zeigt in Schnittansicht eine erfindungsgemäße Schwingmühle 1, speziell eine Scheibenschwingmühle, gemäß einer bevorzugten Ausführungsform. Diese weist eine rahmenartige, d.h. in sich steife Halteeinrichtung 2, einen daran angebrachten Schwingantrieb 3 sowie eine davon zu Drehschwingungen anregbare Mahleinheit 4 auf. Die Mahleinheit 4 stellt eine von einem gesonderten, an der Zahleinheit angreifenden Schwingantrieb zu Schwingungen anregbare Baugruppe zur Aufnahme und Zerkleinerung von Mahlgut dar. Die Mahleinheit umfasst eine Mahlwand 5, einen Mahlboden 6 und einen Mahldeckel 7, welche gemeinsam einen Mahlraum 8 beranden. In diesen kann durch eine durch den Mahldeckel 7 führende Öffnung 9 ein in der Schwingmühle zu zerkleinerndes, nicht mit dargestelltes Mahlgut, wie bspw. eine körnige Materialprobe aus Gestein, Erz oder Schlacke, eingegeben werden. Die Zerkleinerung kann vorzugsweise bis hinab zu einer Partikelgröße in der Größenordnung von Mikrometern durchgeführt werden und bspw. zur Vorbereitung des Mahlgutes für Materialanalysen, bspw. für die Untersuchung der Zusammensetzung mittels einem Röntgenspektrometer, dienen. Die Zerkleinerung des Mahlguts findet dadurch statt, dass ein aufgrund seiner im Vergleich zum Mahlboden 6 geringeren Abmessungen in dem Mahlraum 8 beweglicher Mahlstein 10 zufolge des Schwingungsantriebs in besagtem Mahlraum Bewegungen ausführt, wobei das Mahlgut in dem sich laufend in der Breite ändernden Mahlspalt 11 zwischen Mahlwand 5 und Mahlstein 10 zerkleinert wird. Zur Erzielung geringer Partikelgrößen und einer möglichst gleichmäßigen Größenverteilung ist (wie dargestellt) bevorzugt, dass ein möglichst parallel berandeter Mahlspalt entsteht. Alternativ oder kombinativ zu dem in Fig. 1 gezeigten, als Vollkörper ausgebildeten Mahlstein 10 kann in dem Mahlraum ein sog. Mahlring (nicht dargestellt) aufgenommen sein. Bei kombinierter Anwendung sind die Abmessungen bzw. Durchmesser so abgestimmt, dass der Mahlring innerhalb der Mahlwand 5 und der Mahlstein innerhalb des Mahlringes verschieblich auf dem Mahlboden 6 aufliegt. Während des Mahlbetriebs wird die Mahleinheit 4 mittels des Schwingantriebs 3 in der mit Bezug auf Fig. 2 noch näher beschriebenen Weise zu Drehschwingungen angeregt. Um zu erreichen, dass dabei die den Mahlraum 8 berandenden Bauteile der Mahleinheit nur ebenenparallel bezüglich einer zu der Mahlbodenoberfläche senkrechten Bezugsebene bewegt, d.h. verschoben und / oder gedreht, werden können, greift an der Mahleinheit 4 eine insgesamt mit 12 bezeichnete Gleitführung an. Dadurch wird sichergestellt, dass die Mahleinheit 4 an der Halteeinrichtung 2 nur ebenenparallel beweglich zu einer Schwingebene als einer insofern bzgl. der Halteeinrichtung als raumfest gedachten Bezugsebene gehalten ist. Die Richtung der Schwingebene wird durch die Gleitführung 12 bzw. durch die Richtung ihrer Gleitflächen vorgegeben und erstreckt sich in dem gezeigten Ausführungsbeispiel in Richtung bzw. parallel zur Oberfläche des Mahlbodens 6. Um dies schematisch anzudeuten, ist in Fig. 1 beispielhaft die Richtung der Schwingebene S (zur Darstellung vom Mahlboden nach oben verschoben) angedeutet. In dem gezeigten Beispiel ist die rahmenartige Halteeinrichtung 2 aus einer Anzahl von fest auf einem Stellboden 13 aufstehenden Stützen 14, einer hierauf befestigten, z.B. angeschraubten Lagerplatte 15 und wiederum einer Gruppe aus von der Lagerplatte 15 im Wesentlichen biegesteif emporstehenden Stützen 16, bei welchen es sich in dem gewählten Beispiel, jedoch nicht notwendig, um Strangprofile handelt, ausgebildet. An den senkrechten, der Mahleinheit 4 zuweisenden Oberflächen der Stützen 16 ist jeweils mittels Schrauben 17 ein L-profilartiger Träger 18 angebracht. Dessen jeweiliger von der Stütze 16 zu der Mahleinheit 4 abstehender Schenkel ist im Bereich seines freien Endes an einem äußeren Ringflansch 19 eines die Mahleinheit 4 dadurch in senkrechter Richtung haltenden Ringteils verschraubt. Bei diesem handelt es sich zugleich um das Führungsgegenelement 20, welches gemeinsam mit je einem oberen und unteren Führungselement 21, 22 die Gleitführung 12 bildet. Das an seinem Umfang vorzugsweise geschlossene Führungsgegenelement 20 umgibt einen Gehäusebereich der Mahleinheit 4, bei dem gezeigten Beispiel speziell einen Gehäusering 23, bezüglich der Führungsebene S unter Belassung eines für den Schwingantrieb ausreichenden seitlichen Zwischenraums 24. Der Gehäusering 23, der mit den oberen und unteren plattenartigen Führungselementen 21, 22 mittels Schrauben 25 fest verbunden ist, ist innerhalb der Durchgangsöffnung 26 des Führungsgegenelements 20 mittels der Gleitführung 12 ebenenparallel zu der Schwingebene S zwangsgeführt. Dies hat zur Folge, dass die gesamte Mahleinheit 4 lediglich Bewegungen, d.h. Verschiebungen und Drehungen, ebenenparallel zu der Schwingebene S, d.h. ohne dazu senkrechten Bewegungsanteil vollführen kann. Eine entsprechende Schwingungsbewegung wird durch den in Fig. 1 mit dargestellten Schwingantrieb 3 erzeugt. Dieser umfasst in dem gezeigten Beispiel einen Antriebsmotor 27 (hier einen Elektromotor), der mittels eines Lagerflansches 28 von unten an der Lagerplatte 15 angeflanscht ist. Auf der Motorwelle 29 ist drehformschlüssig ein insgesamt als Antriebsexzenter 30 bezeichnetes Bauteil gehalten, dessen dem Motor zugewandter, zu der Motorwelle 29 konzentrischer Hülsenabschnitt 31 in einem von dem Lagerflansch 28 aufgenommenen Motorlager 32 drehgelagert ist. Ein von dem Abschnitt 31 in Verlängerung exzentrisch (vgl. Exzentrizität e in Fig. 2) ausgehender Exzenterzapfen 33 greift in ein an der Mahleinheit 4 unterseitig in einer Lageraufnahme 34 aufgenommenes Drehlager 35. Durch die Drehung des Exzenterzapfens 33 wird eine zu der Motorwelle 29 senkrechte Exzenterantriebsebene E (vgl. Fig. 2) definiert, die zu der Schwingebene S parallel beabstandet verläuft. Es wird deutlich, dass der Schwingantrieb 3 an der Haltereinrichtung 2 geeignet zur Übertragung von parallel zur Schwingebene S wirkenden Kräften auf die Halteeinrichtung 2 angebracht ist.

Fig. 2 verdeutlicht anhand einer Ausschnittsvergrößerung des Ausschnittes II aus Fig. 1 einige weitere konstruktive Details. Bezüglich der Gleitführung 12 ist an dem oberen Führungselement 21 unterseitig eine Führungsfläche 36 und an dem unteren Führungselement 22 oberseitig eine dazu parallele, weitere Führungsfläche 37 vorgesehen. Den Flächen 36, 37 sind an dem Führungsgegenelement 20, welches die Funktion eines Gleitringes besitzt, jeweils ober- und unterseitig parallele Führungsgegenflächen 38, 39 zugeordnet. Lediglich schematisch ist ein Schwerpunkt 40 angedeutet, um zu zeigen, dass die Gleitführung 12 an der Mahleinheit 4 in etwa auf Höhe dieses Schwerpunkts 40 angreift. Speziell ist nämlich die obere Führungsfläche 36 oberhalb des Mahlraumes 8 und die untere Führungsfläche 37 in etwa auf Höhe des höhenverstellbaren Mahlbodens 6 angeordnet. Insofern zeigt Fig. 2 (abweichend von Fig. 1 für den Mahlbetrieb) die zur Entleerung von zerkleinertem Mahlgut aus dem Mahlraum 8 zu wählende untere Verfahrstellung des Mahlbodens. In dieser berandet der Mahlboden 6 mit der Mahlwand 5 einen randseitigen Spalt 41, durch welchen das zerkleinerte Mahlgut aufgrund von Fliehkräften in den sich ebenfalls ringförmig erstreckenden, im Querschnitt nach radial außen und nach unten versetzten Austragskanal 42 gelangt. Entlang des Austragskanals 42 wird das Mahlgut durch die Schwingbewegung bis zu einem Austragsbereich 43 und schließlich zu einem Auslass 44 transportiert. Die Lageverstellung des Mahlbodens 6 kann mittels einer zweiseitig wirkenden Hubeinrichtung 45 erfolgen, in dem Beispiel einer pneumatischen Zylinder-Kolben-Einheit mittels wahlweiser Druckbeaufschlagung eines oberen oder unteren Druckraumes 46, 47. Das Drehlager 35 ist oberseitig mit einer Grundplatte 51 der Mahleinheit 4 verbunden, welche die Basis für die besagte Zylinder-Kolben-Einheit bildet. Der darin geführte Kolben 45' ist an seinem abgesetzten Querschnitt zur Erzielung einer möglichst kippfreien Verstellbewegung gegenüber dem Gehäuse der Mahleinheit und dem Mahlboden biegesteif abgestützt. Fig. 1 zeigt außerdem, dass zwischen der Oberseite des Mahlsteins 10 und der Unterseite des mit einer Randdichtung in das Führungselement 21 eingesetzten Mahldeckels 7 ein für die seitliche Bewegung des Mahlelements (auch im Hinblick auf das vorhandene Mahlgut) ausreichender Spalt (vgl. Abstand A) verbleibt. Indem ein Kippen der Mahlelemente zueinander und in Bezug auf die Mahlwand verhindert wird, werden die gebildeten Mahlspalte parallel berandet gehalten, was sich beim Mahlbetrieb vorteilhaft auf die erzielbare Partikelgröße und Vergleichmäßigung der Partikelgröße auswirkt. Gleichwohl wird der Gleitstein 10 aufgrund der vergleichsweise spielarm ausgeführten Gleitführung 12 nicht zu Sprung- oder Kippbewegungen angeregt, sondern nur zu bzgl. der Schwingebene S parallelen Schwingungen. Um gegenüber der exzentrisch zu Drehschwingungen angeregten Mahleinheit einen Massenausgleich zu erreichen, ist auf einem exzentrischen Längenabschnitt des Antriebsexzenters 30 ein exzentrisches Gegengewicht 48, dessen Kontur Fig. 4 zu entnehmen ist, aufgeschoben und kann in verstellbarer Umfangslage mit einer Schraube 49 gesichert werden. Schließlich umfasst die Mahleinheit 4 noch eine auf die Mahlwand 5 einwirkende Kühleinrichtung, welche in dem Ausführungsbeispiel einen an die Mahlwand 5 außen unmittelbar angrenzenden Kühlkanal 50 aufweist. Dieser kann von einem Kühlmittel, wie bspw. Wasser, das durch zeichnerisch nicht dargestellte Zu- und Abläufe geleitet wird, durchströmt werden, so dass insbesondere in Verbindung mit einem externen Kühlaggregat mit einer Steuerung oder Regelung eine gezielte Temperaturführung möglich ist.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schwingmühle, insbesondere Scheibenschwingmühle, aufweisend eine Mahleinheit und einen Schwingantrieb, mittels dem die Mahleinheit zu Schwingungen anregbar ist, wobei eine Halteeinrichtung (2) vorgesehen ist, an welcher der Schwingantrieb (3) angebracht ist und an welcher die Mahleinheit (4) mittels zumindest einer an der Mahleinheit (4) angreifenden Gleitführung (12) ebenenparallel zu einer Schwingebene (S) beweglich gehalten ist, **dadurch gekennzeichnet, dass** die Mahleinheit (4) ebenenparallel beweglich zu einer von ihrem Mahlboden (6) aufgespannten Bezugsebene gehalten ist.

2. Schwingmühle nach Anspruch 1, **dadurch gekennzeichnet, dass** die Mahleinheit (4) ebenenparallel beweglich zu einer von einer Exzenterdrehung des Schwingantriebs (3) bestimmten Exzenterantriebsebene (E) gehalten ist.

3. Schwingmühle nach einem oder mehreren der vorhergehenden Ansprüche, **dadurch gekennzeichnet, dass** der Schwingantrieb (3) an der Halteeinrichtung (2) geeignet zur Übertragung von parallel zur Schwingebene (S) wirkenden Kräften auf die Halteeinrichtung (2) befestigt, insbesondere angeflanscht, ist.

4. Schwingmühle nach einem oder mehreren der vorhergehenden Ansprüche, **dadurch gekennzeichnet, dass** die Gleitführung (12) zumindest ein seitlich über die Gehäusegrundkontur der Mahleinheit (4) überstehendes, mit der Mahleinheit (4) fest verbundenes Führungselement (21, 22) und zumindest ein mit der Halteeinrichtung (2) fest verbundenes, das Führungselement (21, 22) bezüglich einer Projektion auf die Schwingebene (S) überlappendes, zu dem Führungselement (21, 22) paralleles Führungsgegenelement (20) aufweist.

5. Schwingmühle nach einem oder mehreren der vorhergehenden Ansprüche, **dadurch gekennzeichnet, dass** die den Mahlraum begrenzende Mahlwand (5) der Mahleinheit (4) von einem Gehäuseteil, insbesondere von einem Gehäusering (23), der Mahleinheit (4) umfangen ist und dass das Gehäuseteil fest mit einem oberen plattenartigen Führungselement (21) und mit einem dazu parallel beabstandeten unteren plattenartigen Führungselement (22) verbunden ist, wobei die plattenartigen Führungselemente (21, 22) das Führungsgegenelement (20) unter Ausbildung der Gleitführung (12) umgreifen.

6. Schwingmühle nach einem oder mehreren der vorhergehenden Ansprüche, **dadurch gekennzeichnet, dass** an dem oberen Führungselement (21) unterseitig eine Führungsfläche (36) und an dem unteren Führungselement (22) oberseitig eine dazu parallele weitere Führungsfläche (37) vorgesehen ist und dass den Führungsflächen (36, 37) an dem Führungsgegenelement (20) jeweils parallele Führungsgegenflächen (38, 39) zugeordnet sind.

7. Schwingmühle nach einem oder mehreren der vorhergehenden Ansprüche, **dadurch gekennzeichnet, dass** die Gleitführung (12) an der Mahleinheit (4) zumindest in etwa auf Höhe des Schwerpunkts (40) der Mahleinheit (4) und/oder etwa auf Höhe des Schwerpunkts der Mahlwand (4) und/oder eines Mahlringes und/oder eines Mahlsteines (10), angreift.

8. Schwingmühle nach einem oder mehreren der vorhergehenden Ansprüche, **dadurch gekennzeichnet, dass** die obere Führungsfläche (36) auf Höhe oder oberhalb des Mahlraumes (8) und dass die untere Führungsfläche (37) auf Höhe oder unterhalb des Mahlraumes (8) angeordnet ist.

9. Schwingmühle nach einem oder mehreren der vorhergehenden Ansprüche, **dadurch gekennzeichnet, dass** das Führungsgegenelement (20) einen Gehäusebereich der Mahleinheit (4), insbesondere deren Gehäusering (23), bezüglich der Führungsebene (S) unter Belassung eines für den Schwingantrieb ausreichenden Zwischenraums (24), insbesondere entlang des gesamten Umfangs, umgibt.

10. Schwingmühle nach einem oder mehreren der vorhergehenden Ansprüche, **dadurch gekennzeichnet, dass** der Gehäusering (23) mit seitlichem Schwingungsspiel in einer insbesondere runden Durchgangsöffnung (26) des Führungsgegenelements (20) angeordnet ist und die plattenartigen Führungselemente (21, 22) in jeder möglichen Schwingposition der Mahleinheit (4) über den Rand der Durchgangsöffnung (26) überstehen.

11. Schwingmühle nach einem oder mehreren der vorhergehenden Ansprüche, **dadurch gekennzeichnet, dass** der Schwingantrieb (3) einen an der Halteeinrichtung (2) befestigten Antriebsmotor (27) aufweist, der einen Antriebsexzenter (30) in einer Exzenterantriebsebene (E) drehend antreibt, und dass der Antriebsexzenter (30) an der Mahleinheit (4) zur Schwingungsanregung angreift.

12. Schwingmühle nach einem oder mehreren der vorhergehenden Ansprüche, **dadurch gekennzeichnet, dass** der Antriebsexzenter (30) einen Exzenterzapfen (33) aufweist, der in ein an der Mahleinheit (4), insbesondere unterseitig, aufgenommenes Drehlager (35), insbesondere Kugellager, eingreift.

13. Schwingmühle nach einem oder mehreren der vorhergehenden Ansprüche, **dadurch gekennzeichnet, dass** der Mahlboden (6) in der Mahleinheit (4) mittels einer zweiseitig wirksamen Hubeinrichtung (45), insbesondere mittels einer zweiseitig wirksamen pneumatischen oder hydraulischen Zylinder-Kolben-Einheit, senkrecht bezüglich der Bewegungsebene (S) der Mahleinheit (4) lageverstellbar ist.

14. Schwingmühle nach einem oder mehreren der vorhergehenden Ansprüche, **dadurch gekennzeichnet, dass** das Drehlager (35) oberseitig mit einer Grundplatte (51) der Mahleinheit (4) verbunden ist, welche eine Basis für die zweiseitig wirksame Hubeinrichtung (45) bildet, und dass der Kolben (45') zu dem Gehäuse der Mahleinheit (4) und zu dem Mahlboden (6) zur Erzielung einer kippfreien Verstellbewegung biegesteif abgestützt ist.

15. Schwingmühle nach einem oder mehreren der vorhergehenden Ansprüche, **dadurch gekennzeichnet, dass** von dem Antriebsmotor (27) zumindest ein, insbesondere verstellbares, Gegengewicht (48) zum Massenausgleich angetrieben wird.

## Claims

1. Vibration mill, in particular a disc vibration mill, comprising a grinding unit and an oscillating drive with which oscillations can be induced in the grinding unit, a holding means (2) being provided to which the oscillating drive (3) is attached and on which the grinding unit (4) is held so as to be movable in a plane parallel to an oscillation plane (S) by means of at least one sliding guide (12), which acts on the grinding unit (4), **characterised in that** the grinding unit (4) is held so as to be movable in a plane parallel to a reference plane spanned by the grinding base (6) thereof.

2. Vibration mill according to claim 1, **characterised in that** the grinding unit (4) is held so as to be movable in a plane parallel to an eccentric drive mechanism plane (E) determined by the eccentric rotation of the oscillating drive (3).

3. Vibration mill according to one or more of the preceding claims, **characterised in that** the oscillating drive (3) is attached, in particular flanged, to the holding means (2) in a suitable manner for transferring to the holding means (2) forces acting parallel to the oscillation plane (S).

4. Vibration mill according to one or more of the preceding claims, **characterised in that** the sliding guide (12) comprises at least one guide member (21, 22), which projects laterally over the housing base contour of the grinding unit (4) and is rigidly connected to the grinding unit (4), and at least one guide counter member (20), which is rigidly connected to the holding means (2), overlaps the guide member (21, 22) in terms of a projection onto the oscillation plane (S) and is parallel to the guide member (21, 22).

5. Vibration mill according to one or more of the preceding claims, **characterised in that** the grinding wall (5), delimiting the grinding space, of the grinding unit (4) is enclosed by a housing component, in particular by a housing ring (23), of the grinding unit (4), and **in that** the housing component is rigidly connected to an upper plate-like guide member (21) and to a lower plate-like guide member (22) arranged parallel thereto at a distance, the plate-like guide members (21, 22) engaging around the guide counter member (20) to form the sliding guide (12).

6. Vibration mill according to one or more of the preceding claims, **characterised in that** a guide surface (36) is provided on the lower side of the upper guide member (21) and a further guide surface (37) parallel thereto is provided on the upper side of the lower guide member (22), and **in that** respective parallel guide counter surfaces (38, 39) are associated with the guide surfaces (36, 37) on the guide counter member (20).

7. Vibration mill according to one or more of the preceding claims, **characterised in that** the sliding guide (12) acts on the grinding unit (4) at least approximately at the level of the centre of gravity (40) of the grinding unit (4) and/or approximately at the level of the centre of gravity of the grinding wall (4) and/or of a grinding ring and/or of a grindstone (10).

8. Vibration mill according to one or more of the preceding claims, **characterised in that** the upper guide surface (36) is arranged at the level of or above the grinding space (8), and **in that** the lower guide surface (37) is arranged at the level of or below the grinding space (8).

9. Vibration mill according to one or more of the preceding claims, **characterised in that** the guide counter member (20) surrounds a housing region of the grinding unit (4), in particular the housing ring (23) thereof, in relation to the guide plane (S), leaving sufficient clearance (24) for the oscillating drive, in particular over the entire periphery thereof.

10. Vibration mill according to one or more of the preceding claims, **characterised in that** the housing ring (23) is arranged with lateral vibrational play in a through-hole (26), in particular a circular through-hole, of the guide counter member (20), and the plate-like guide members (21, 22) project over the edge of the through-hole (26) in every possible position of the oscillation of the grinding unit (4).

11. Vibration mill according to one or more of the preceding claims, **characterised in that** the oscillating drive (3) comprises a drive motor (27), which is fixed to the holding means (2) and which drives a drive cam (30) in rotation in an eccentric drive mechanism plane (E), and **in that** the drive cam (30) engages with the grinding unit (4) to induce oscillations.

12. Vibration mill according to one or more of the preceding claims, **characterised in that** the drive cam (30) comprises a cam pin (33), which engages in a rotational bearing (35), in particular a ball bearing, which is accommodated on the grinding unit (4), in particular on the lower side thereof.

13. Vibration mill according to one or more of the preceding claims, **characterised in that** the position of the grinding base (6) in the grinding unit (4) can be adjusted perpendicular to the plane of motion (S) of the grinding unit (4) using a bidirectional lifting device (45), in particular using a bidirectional pneumatic or hydraulic cylinder-piston unit.

14. Vibration mill according to one or more of the preceding claims, **characterised in that** the rotational bearing (35) is connected on the upper side to a base plate (51) of the grinding unit (4), which forms a base for the bidirectional lifting device (45), and **in that** the piston (45') is supported in such a way as to be inflexible relative to the housing of the grinding unit (4) and to the grinding base (6) so as to provide tilt-free displacement.

15. Vibration mill according to one or more of the preceding claims, **characterised in that** at least one counterweight (48), in particular a displaceable counterweight, is driven by the drive motor (27) for weight compensation.

## Revendications

1. Broyeur vibrant, en particulier broyeur vibrant à disques, présentant une unité de broyage et un entraînement vibrant, grâce auquel l'unité de broyage est amenée à vibrer, un dispositif d'arrêt (2) étant prévu sur lequel l'entraînement vibrant (3) est monté et sur lequel l'unité de broyage (4) est maintenue de manière mobile au moyen d'au moins un guidage glissant (12) attaquant l'unité de broyage (4) au même plan parallèle par rapport à un plan vibrant (S), **caractérisé en ce que** l'unité de broyage (4) est maintenue de manière mobile au même plan parallèle par rapport à un plan de référence positionné par son fond de broyage (6).

2. Broyeur vibrant selon la revendication 1, **caractérisé en ce que** l'unité de broyage (4) est maintenue de manière mobile au même plan parallèle par rapport à un plan d'entraînement à excentrique (E) déterminé par une rotation excentrique de l'entraînement vibrant (3).

3. Broyeur vibrant selon l'une ou plusieurs des revendications qui précèdent, **caractérisé en ce que** l'entraînement vibrant (3) est fixé, en particulier bridé, au dispositif d'arrêt (2) approprié pour la transmission d'efforts agissant parallèlement au plan vibrant (S) sur le dispositif d'arrêt (2).

4. Broyeur vibrant selon l'une ou plusieurs des revendications qui précèdent, **caractérisé en ce que** le guidage coulissant (12) présente au moins un élément de guidage (21, 22) relié fixement à l'unité de broyage (4), dépassant via le contour de base de l'enveloppe de l'unité de broyage (4) et au moins un élément de contre-guidage (20) parallèle à l'élément de guidage (21, 22), chevauchant l'élément de guidage (21, 22) par rapport à une projection sur le plan vibrant (S).

5. Broyeur vibrant selon l'une ou plusieurs des revendications qui précèdent, **caractérisé en ce que** la paroi de broyage (5) limitant la chambre de broyage de l'unité de broyage (4) est entourée par une partie d'enveloppe, en particulier par une bague d'enveloppe (23) de l'unité de broyage (4), et que la partie d'enveloppe est reliée fixement à un élément de guidage (21) en forme de plateau supérieur et à un élément de guidage (22) en forme de plateau inférieur distant et parallèle à celui-ci, les éléments de guidage (21, 22) en forme de plateau enveloppant l'élément de contre-guidage (20) en formant le guidage coulissant (12).

6. Broyeur vibrant selon l'une ou plusieurs des revendications qui précèdent, **caractérisé en ce que** sur l'élément de guidage supérieur (21) une surface de guidage (36) inférieure et sur l'élément de guidage inférieur (22) une autre surface de guidage parallèle à celui-ci à la partie supérieure (37) est prévue et que des surfaces de contre-guidage parallèles (38, 39) sont affectées aux surfaces de guidage (36, 37) sur l'élément de contre-guidage (20).

7. Broyeur vibrant selon l'une ou plusieurs des revendications qui précèdent, **caractérisé en ce que** le guidage coulissant (12) attaque l'unité de broyage (4) au moins, à peu près à hauteur du centre de gravité (40) de l'unité de broyage (4) et/ou à peu près à hauteur du centre de gravité de la paroi de broyage (4) et/ou d'un anneau de broyage et/ou d'une meule de broyage (10).

8. Broyeur vibrant selon l'une ou plusieurs des revendications qui précèdent, **caractérisé en ce que** la surface de guidage supérieure (36) est disposée à hauteur ou au-dessus de la chambre de broyage (8) et que la surface de guidage inférieure (37) est disposée à hauteur ou en dessous de la chambre de broyage (8).

9. Broyeur vibrant selon l'une ou plusieurs des revendications qui précèdent, **caractérisé en ce que** l'élément de contre-guidage (20) entoure un secteur d'enveloppe de l'unité de broyage (4), en particulier la bague de son carter (23), par rapport au plan de guidage (S), tout en laissant un espace intermédiaire (24) suffisant pour l'entraînement vibrant, en particulier sur la totalité du périmètre.

10. Broyeur vibrant selon l'une ou plusieurs des revendications qui précèdent, **caractérisé en ce que** l'anneau d'enveloppe (23) est disposé avec un jeu vibrant latéral dans une ouverture de passage (26) ronde particulière de l'élément de contre-guidage (20) et les éléments de guidage plats (21, 22) dépassent du bord de l'ouverture de passage (26) dans toutes les positions vibrantes possibles de l'unité de broyage (4).

11. Broyeur vibrant selon l'une ou plusieurs des revendications qui précèdent, **caractérisé en ce que** l'entraînement vibrant (3) présente un moteur d'entraînement (27), fixé au dispositif d'arrêt (2), qui entraîne à rotation un excentrique d'entraînement (30) dans un plan d'entraînement d'excentrique (E) et que l'excentrique d'entraînement (30) attaque l'unité de broyage (4) pour la production de vibrations.

12. Broyeur vibrant selon l'une ou plusieurs des revendications qui précèdent, **caractérisé en ce que** l'excentrique d'entraînement (30) présente un pivot d'excentrique (33) qui s'engrène dans un coussinet de pivotement (35) logé sur l'unité de broyage (4), en particulier à sa partie inférieure, coussinet qui est en particulier un roulement à billes.

13. Broyeur vibrant selon l'une ou plusieurs des revendications qui précèdent, **caractérisé en ce que** le fond de broyage (6) a une position réglable dans l'unité de broyage (4) au moyen d'un dispositif de levage (45) agissant de chaque côté, en particulier au moyen d'une unité cylindre-piston pneumatique ou hydraulique agissant de chaque côté, perpendiculairement par rapport au plan de déplacement (S) de l'unité de broyage (4).

14. Broyeur vibrant selon l'une ou plusieurs des revendications qui précèdent, **caractérisé en ce que** le palier rotatif (35) est relié à la partie supérieure avec une plaque de base (51) de l'unité de broyage (4) qui constitue une base pour le dispositif de levage (45) agissant de chaque côté, et que le piston (45) est appuyé rigidement sur l'enveloppe de l'unité de broyage (4) et sur le fond de broyage (6) pour l'obtention d'un mouvement de déplacement sans basculement.

15. Broyeur vibrant selon l'une ou plusieurs des revendications qui précèdent, **caractérisé en ce que** au moins un contrepoids (48), en particulier réglable, est entraîné par le moteur d'entraînement (27) pour l'équilibrage des masses.
